# EUROPÄISCHE PATENTSCHRIFT

(11) **EP 2 306 429 B1**
(45) Veröffentlichungstag und Bekanntmachung des Hinweises auf die Patenterteilung: **21.03.2012**
(21) Anmeldenummer: 09450190.5
(22) Anmeldetag: 01.10.2009
(51) Int. Cl.: G08G 1/04, G08G 1/052, G08G 1/056, G01B 11/25, G08G 1/015, G08G 1/017

(54) **Vorrichtungen und Verfahren zur Klassifizierung von Fahrzeugen**
Device and method for determining the direction, speed and/or distance of vehicles
Dispositif et procédé destinés à la détermination de la direction, de la vitesse et/ou de l'écart de véhicules

(43) Veröffentlichungstag der Anmeldung: 06.04.2011
(73) Patentinhaber: Kapsch TrafficCom AG, 1120 Wien (AT)
(72) Erfinder: Leopold, Alexander, 1100 Wien (AT); Nagy, Oliver, 1190 Wien (AT)
(74) Vertreter: Weiser, Andreas

(56) Entgegenhaltungen:
- EP-A2- 1 048 961
- DE-A1- 10 005 914
- US-A1- 2002 140 924
- US-A1- 2003 062 416
- DATABASE INSPEC [Online] THE INSTITUTION OF ELECTRICAL ENGINEERS, STEVENAGE, GB; January 2007 (2007-01), OBERGRUSSBERGER R: "Three-dimensional mechanical measurements using lasers", Database accession no. 9312080 & Elektronik Industrie Huthig Germany, vol. 38, no. 1-2 , pages 74-78, ISSN: 0374-3144

## Beschreibung

Die vorliegende Erfindung betrifft Vorrichtungen und Verfahren zur Klassifizierung von Objekten, insbesondere Fahrzeugen, auf einer Fahrbahn gemäß den Oberbegriffen der Ansprüche 1, 7, 10 bzw. 14.

Das Klassifizieren von Fahrbahnobjekten ist für Straßenmaut- oder Parkgebührensysteme von großer Bedeutung, um klassenabhängige Tarifmodelle realisieren zu können. Zum Klassifizieren von Fahrzeugen werden derzeit verschiedenste Konstruktionen eingesetzt, wie in die Fahrbahn eingebettete Induktionsschleifen, Lichtschranken am Fahrbahnrand oder über der Fahrbahn montierte Radar- oder Laserscanner (z.B. US 2002/0140924 A1). Erstere Können lediglich die Größe von Fahrzeugen erfassen, letztere zwar die gesamte Oberflächenkontur der Fahrzeuge als 3D-Relief, sind jedoch technisch aufwendig und entsprechend kostspielig und erferdern eine Bewegung des Fahrzeugs zur 3D-Erfassung.

Aus R. Obergrußberger, 3D-PKW-Konturbestimmung, Elektronik Industrie 1/2-2007, S. 74ff., ist ein Laser-Lichtstrich-Sensor für die verfahrbare Bürstenbrücke einer Autowaschanlage bekannt, welcher Fahrzeugkonturen beim Verfahren der Bürstenbrücke erfassen und An- bzw. Aufbauten des Fahrzeugs erkennen soll.

Die Erfindung setzt sich zum Ziel, Verfahren und Vorrichtungen zur Objektklassifizierung zu schaffen, welche einfacher und kostengünstiger sind als die bekannten Lösungen und Sowohl bei bewegten als auch ruhenden Objektenfunktionieren.

Dieses Ziel wird in einem ersten Aspekt der Erfindung mit einer Vorrichtung mit den Merkmalen des Anspruchs 1 erreich.t

Auf diese Weise wird erstmals das in der Technik bekannte Lichtschnitt-Verfahren für die Klassifizierung von Fahrbahnobjekten, insbesondere Fahrzeugen, eingesetzt. LichtschnittSensoren projizieren strukturiertes Licht, z.B. eine einzige Lichtlinie ("Lichtfächer" bzw. "Lichtstrich"), eine Vielzahl paralleler Lichtlinien ("Lichtfransen", sog. "fringe projection") oder gleich ein ganzes Lichtgitter unter einem ersten Winkel auf ein zu erfassendes Objekt und nehmen das Objekt mit der darauf projizierten Struktur aus einem von der Projektionsrichtung abweichenden Winkel auf, wodurch aus den Verzerrungen der Struktur im aufgenommenen Bild die Oberflächenkontur des Objekts ermittelt werden kann. Der Einsatz des Lichtschnitt-Verfahrens zur Fahrzeugklassifikation hat den Vorteil, daß es einen wesentlich geringeren Rechenaufwand zur Bildauswertung benötigt als Laserscannerverfahren, weil lediglich einzelne Lichtlinien oder Lichtgitterpunkte im Kamerabild detektiert und ausgewertet werden müssen.

Eine besonders vorteilhafte Ausführungsform der Erfindung zeichnet sich dadurch aus, daß der Lichtmusterprojektor zusätzlich eine Lichtmarkierung projiziert, welche die Kamera mit aufnimmt. Bevorzugt ist die Lichtmarkierung eine Beschriftung und/oder ein maschinenlesbarer Code, bevorzugt ein Strichcode ("Barcode"). Dadurch kann die Auswertung der Kamerabilder wesentlich erleichtert werden: Die Lichtmarkierung kann beispielsweise einzelne Lichtlinien des Lichtmusters kennzeichnen, um deren automatische Detektion im Kamerabild zu erleichtern; die Lichtmarkierung kann zu diesem Zweck auch direkt in das Lichtmuster bzw. dessen Linien integriert sein. Anderseits kann die Lichtmarkierung in besonders vorteilhafter Weise auch zu Beweiszwecken in der Verkehrsüberwachung und -kontrolle dienen, z.B. wenn sie Aufnahmeort und -zeit des Kamerabildes angibt: Damit können Ort und Zeit eines Verkehrsvergehens in das aufgenommene Bild "hineinprojiziert" werden, was hohe Beweiskraft für das Bild hat. Dafür eignet sich sowohl eine menschenlesbare Beschriftung als auch ein entsprechender maschinenlesbarer Code, welcher solche Daten enthält.

In einer weiteren vorteilhaften Ausführungsform der Erfindung kann vorgesehen werden, daß der Sensor in an sich bekannter Weise zumindest zwei Lichtmusterprojektoren an voneinander verschiedenen ersten Orten aufweist, um Abschattungen am Objekt zu vermeiden; es versteht sich, daß die Kamera und die Auswerteeinrichtung entsprechend dafür ausgelegt sein müssen, um die von den einzelnen Lichtmusterprojektoren stammenden Lichtmuster im Bild auseinanderzuhalten, beispielsweise durch verschiedenartige Codierung (Markierung) der Lichtmuster, Verwendung verschiedener Wellenlängen für die Lichtmuster, Betreiben der Lichtmusterprojektoren im Zeitmultiplexbetrieb usw.

Eine Kombination von Code und Projektions-Lichtstrich, wie etwa ein in die Line integrierter "Morse"-Code, sind auch gut geeignet. Durch diese integrierte Codierung der Linien ist eine Unterscheidung zwischen mehreren projizierten Linen - eventuell aus unterschiedlichen Lichtquellen - möglich und die initiale System-Konfiguration bzw. Kalibrierung wird dadurch erheblich erleichtert. Beispielsweise ist auch eine strichlierte Linie projizierbar, deren Strich-Abstand oder -Länge die Codierung enthält. Die Erzeugung solcher Linien ist sehr einfach mittels den Lichtquellen nachgeschalteter Blenden möglich.

Jeder der Lichtmusterprojektoren kann an sich von beliebiger in der Technik bekannter Art sein. Besonders vorteilhaft ist es, wenn der Lichtmusterprojektor ein Laser- oder Leuchtdiodenstrahler ist, wodurch hohe Leuchtdichten erreicht werden können.

Der erfindungsgemäße Einsatz von Lichtschnittsensoren zur Fahrzeugklassifizierung hat den zusätzlichen Vorteil, daß für die Kamera des Sensors bestehende Verkehrsüberwachungskameras mitverwendet werden können. Dies erleichtert die Montage einer solchen Anlage im Rahmen vorhandener Verkehrsüberwachungssysteme.

Prinzipiell können auch andere Objekte, z.B. Fußgänger, auf der Fahrbahn detektiert und klassifiziert werden. Eine mögliche Ausführungsform ist eine darauf aufbauende Fahrzeug- oder Fußgänger-Ampelsteuerung.

In einem weiteren Aspekt schafft die Erfindung eine Anlage zur Identitätsprüfung von Fahrzeugen, welche auf den geschilderten Klassifizierungsvorrichtungen aufbaut und sich auszeichnet durch
eine Klassifizierungsvorrichtung der hier vorgestellten Art, um Klassifizierungsdaten eines Fahrzeugs zu erhalten,
eine Vorrichtung zur Kennzeichenerfassung an Fahrzeugen, um Kennzeichendaten eines Fahrzeugs zu erhalten,
eine Datenbank zur Verknüpfung der Klassifizierungs- und Kennzeichendaten zu Identitätsdaten eines Fahrzeugs, und
eine Auswerteeinrichtung, welche zwei Fahrzeuge als ident anzeigt, wenn ihre Identitätsdaten gleich sind.

Die Identitätsdaten stellen eine Art "Fingerabdruck" eines Fahrzeugs dar, mit welchem beispielsweise überprüft werden kann, ob die Kennzeichentafel des Fahrzeugs in unzulässiger Weise ausgetauscht wurde oder unter einem bestimmten Kennzeichen ein unzulässiger Fahrzeugtyp betrieben wird usw.

Besonders günstig ist es, wenn die Klassifizierungsvorrichtung und die Kennzeichenerfassungsvorrichtung eine gemeinsame Kamera verwenden. Dadurch kann die Identitätsprüfung mit derselben Hardware durchgeführt werden wie die Fahrzeugklassifizierung und es ist vorwiegend um spezielle Software in der Auswerteeinrichtung zur automatischen Kennzeichentafelerkennung erforderlich.

Eine vorteilhafte Anwendung der erfindungsgemäßen Anlage besteht darin, daß sie die Ein- und Ausfahrt eines Parkplatzes überwacht und anzeigt, wenn die Identitätsdaten eines ausfahrenden Fahrzeugs von den in der Datenbank gespeicherten Identitätsdaten eines zuvor eingefahrenen Fahrzeugs mit denselben Kennzeichendaten voneinander abweichen. Dadurch kann eine Diebstahlssicherung für Parkplätze, z.B. in Parkhäusern, realisiert werden, welche Alarm gibt, wenn Kennzeichentafeln ummontiert werden, um zu verhindern, daß ein Fahrzeug unter einem fremden Kennzeichen entwendet wird.

In einem weiteren Aspekt schafft die Erfindung ein Verfahren zur Klassifizierung von Objekten, insbesondere Fahrzeugen, auf einer Fahrbahn, mit den Schritten
Projizieren eines Lichtmusters aus einem Lichtgitter, Lichtfransen oder Lichtkreisen auf die Fahrbahn von einem ersten Ort aus,
Aufnehmen des projizierten Lichtmusters von einem zweiten Ort aus, um die Oberflächenkontur eines Objekts aus Verzerrungen des Lichtmusters zu erfassen, und
Klassifizieren des Objekts anhand der erfaßten Oberflächenkontur.

Schließlich schafft die Erfindung auch ein Verfahren zur Identitätsprüfung von Fahrzeugen, mit den Schritten
Durchführen des hier vorgestellten Klassifizierungsverfahrens an einem erstauftretenden Fahrzeug, um Klassifizierungsdaten des Fahrzeugs zu erhalten, Erfassen von Kennzeichendaten des Fahrzeugs und Verknüpfung der Klassifizierungs- und Kennzeichendaten zu Identitätsdaten des erstauftretenden Fahrzeugs,
Durchführen des hier vorgestellten Klassifizierungsverfahrens an einem zweitauftretenden Fahrzeug, um Klassifizierungsdaten des Fahrzeugs zu erhalten, Erfassen von Kennzeichendaten des Fahrzeugs und Verknüpfung der Klassifizierungs- und Kennzeichendaten zu Identitätsdaten des zweitauftretenden Fahrzeugs, und
Erkennen des erstauftretenden Fahrzeugs und des zweitauftretenden Fahrzeugs als ident, wenn ihre Identitätsdaten gleich sind.

Hinsichtlich der Vorteile und weiterer Merkmale der erfindungsgemäßen Verfahren wird auf die obigen Ausführungen zur Vorrichtung und Anlage der Erfindung verwiesen.

Die Erfindung wird nachstehend anhand von in den beigeschlossenen Zeichnungen dargestellten Ausführungsbeispielen näher erläutert. In den Zeichnungen zeigt:
Fig. 1 die Vorrichtung und das Verfahren der Erfindung zur Klassifizierung von Fahrzeugen auf einer Fahrbahn anhand einer schematischen Perspektivansicht der Vorrichtung;
die Fig. 2 bis 4 verschiedene Varianten von Lichtmustern, die auf ein Fahrzeug zwecks Klassifizierung nach dem Lichtschnitt-Verfahren projiziert werden können; und
Fig. 5 eine erfindungsgemäße Anlage zur Identitätsprüfung von Fahrzeugen in einer schematischen Perspektivansicht.

In Fig. 1 ist eine Vorrichtung 1 zur Klassifizierung von Fahrzeugen 2 auf einer Fahrbahn 3 gezeigt. Die Vorrichtung 1 weist einen nach dem Lichtschnitt-Verfahren arbeitenden Sensor 4 auf, der an einem die Fahrbahn 3 überspannenden Brückenträger 5 montiert und an eine Auswerteeinrichtung 6 angeschlossen ist. Der Sensor 4 umfaßt einerseits einen Lichtmusterprojektor 7, der von einem ersten Ort - hier einem oberen Träger 8 der Brücke 5 - ein Lichtmuster 9 auf die Fahrbahn 3 projiziert, und anderseits eine Kamera 10, welche von einem zweiten Ort aus - hier einem unteren Träger 11 der Brücke 5 - ein Bild 12 des projizierten Lichtmusters 9 aufnimmt, wie es beispielhaft in den Fig. 2 und 3 gezeigt ist. Die Auswerteeinrichtung 6 ermittelt aus den Verzerrungen des Lichtmusters 9 im Bild 12, wie sie durch das Oberflächenrelief eines Fahrzeugs 2 aus dem von der Lichtprojektionsrichtung abweichenden Blickwinkel der Kamera 8 auftreten, die Oberflächenkontur des Fahrzeugs 2 und erzeugt daraus Klassifizierungsdaten 13 des Fahrzeugs 2, wie seine Größe, Achsanzahl usw.

Das Lichtmuster 9 kann sowohl eine einzelne Lichtlinie ("Lichtstrich"), eine Gruppe paralleler Lichtlinien ("Lichtfransen", "fringe projection") als auch ein Lichtgitter sein, wie es in Fig. 2 gezeigt ist. Wie aus Fig. 2 ersichtlich, kann das Lichtmuster 9 beispielsweise aus einem Gitter von jeweils um 1 m beabstandeten Lichtlinien bestehen, sodaß bereits durch bloßes Abzählen der auf ein Fahrzeug 2 projizierten Gitterkreuzungspunkte eine Größenklassifizierung im Meterbereich durchgeführt werden kann.

Auch andere Arten von Lichtmustern 9 sind möglich, beispielsweise die in Fig. 4 in der Draufsicht gezeigten Kreismuster 14. Kreise ergeben bei Projektion auf einen zylindrischen Körper, z.B. ein Tanklastwagen, und Betrachtung unter einem bestimmten Winkel eine besonders einfach zu detektierende gerade Linie, wenn der Kreisdurchmesser dem Zylinderkörperdurchmesser entspricht, woraus sich z.B. der Durchmesser von Tanklastwagen bestimmen läßt.

Als Kamera 10 kann bevorzugt eine bereits vorhandene Verkehrsüberwachungskamera eingesetzt werden. Der Lichtmusterprojektor 7 ist bevorzugt ein Laserstrahler, dessen Laserstrahlen durch eine Linse oder ein Beugungsgitter in Linien-, Fransen- oder Gitterform gebracht werden. Der Lichtmusterprojektor 7 kann auch mit Hilfe von Hochleistungs-Leuchtdioden (LED) aufgebaut werden. Auch ist es möglich, mehr als einen Lichtmusterprojektor 7 an verschiedenen Positionen anzuordnen, z.B. um die Fahrbahn 3 bzw. das Fahrzeug 2 aus unterschiedlichen Winkeln zu beleuchten, um Abschattungen zu vermeiden.

Fig. 3 zeigt eine derartige Variante, bei welcher mit Hilfe eines ersten Lichtmusterprojektors eine erste Schar 15' paralleler Lichtlinien von einer Seite und mit Hilfe eines zweiten Lichtmusterprojektors eine zweite Schar 16' paralleler Lichtlinien von einer anderen Seite auf die Fahrbahn 3 bzw. das Fahrzeug 2 projiziert werden. Damit die Kamera 10 und/oder die Auswerteeinrichtung 6 die Lichtlinien im Bild 12 den Lichtmusterprojektoren korrekt zuordnen können, werden die Scharen 15, 16 beispielsweise mit unterschiedlichen Wellenlängen im Zeitmultiplex oder mit verschiedenen Modulationen oder Codierungen versehen ausgestrahlt, wie in der Technik bekannt.

Der bzw. die Lichtmusterprojektoren 7 und die Kamera 10 können an beliebigen unterschiedlichen Positionen angeordnet werden, solange das projizierte Lichtmuster aus einer von seiner Projektionsrichtung abweichenden Richtung aufgenommen wird.

Der Lichtmusterprojektor 7 kann das Lichtmuster 9 kontinuierlich ausstrahlen, aber auch intermittierend oder impulsweise bei Bedarf, z.B. wenn die Anwesenheit eines Fahrzeugs 2 auf der Fahrbahn 3 erkannt wird. Mit einem solchen Impulsbetrieb kann kurzfristig auch eine höhere Lichtleistung erzeugt werden, ("Lichtblitz"), um den Bildkontrast bei ungünstigen Umgebungslichtverhältnissen, z.B. hellem Sonnenschein, zu verbessern.

Der Lichtschnitt-Sensor 4 kann dann auch zur Erkennung der bloßen Anwesenheit eines Fahrzeugs 2 herangezogen werden, um weitere Aktionen, wie eine anschließende Klassifizierung mit Hilfe der Vorrichtung 1, auszulösen. Für eine solche Auslösung braucht im einfachsten Fall nur eine einzige Lichtlinie projiziert und ihr Verlauf im Bild 12 auf eine Störung überwacht werden, z.B. einen Knick oder eine Unterbrechung, was mit sehr einfachen Bildverarbeitungsmitteln überwacht werden kann.

Wie aus Fig. 2 ersichtlich, kann der Lichtmusterprojektor 7 zusätzlich zum Lichtmuster 9 auch eine Lichtmarkierung 15, 16 projizieren, welche von der Kamera 10 im Bild 12 festgehalten wird. Die Lichtmarkierung kann eine menschenlesbare Beschriftung 15 und/oder ein maschinenlesbarer Code 16 sein, z.B. ein 1- oder 2-dimensionaler Barcode. Dadurch kann das von der Kamera 10 aufgenommene Bild 12 mit einer sehr fälschungssicheren Kennzeichnung z.B. des Ortes und der Zeit der Bildaufnahme und/oder anderer Umgebungsparameter versehen werden, was für Beweiszwecke in der Verkehrsüberwachung und bei der Ahndung von Verkehrsvergehen von großer Hilfe sein kann.

Fig. 5 zeigt eine Anwendung der Vorrichtung 1 der Fig. 1 bis 4 im Rahmen einer Anlage 21 zur Identitätsprüfung von Fahrzeugen 2, bevorzugt an der Ein- und Ausfahrt 22 eines Parkplatzes, z.B. eines Parkhauses.

Die Anlage 21 umfaßt zum einen eine Vorrichtung 1 gemäß Fig. 1 mit einem Lichtmusterprojektor 7 und einer Kamera 10 zur Erfassung der Oberflächenkontur eines Fahrzeugs 2 und zur Ermittlung von Klassifizierungsdaten daraus. Zum anderen ist die Anlage 21 mit einer Vorrichtung zur Erfassung eines Kennzeichens 23 des Fahrzeugs 2 ausgestattet, welche Vorrichtung mit derselben Hardware wie die Vorrichtung 1 arbeiten kann, d.h. mit der Kamera 10 und der Auswerteeinrichtung 6. Beispielsweise kann die Auswerteeinrichtung 6 ein Softwaremodul zur optischen Zeichenerkennung (optical character recognition, OCR) des Kennzeichens 23 enthalten.

Die Auswerteeinrichtung 6 erzeugt hier zusätzlich zu den Klassifizierungsdaten 13 auch Kennzeichendaten 24 für ein Fahrzeug 2 und verknüpft diese Daten in einer Datenbank 25 zu Identitätsdaten 26 eines Fahrzeugs 2. Die Identitätsdaten 26 stellen somit eine Art "Fingerabdruck" eines Fahrzeugs 2 dar, weil sie neben dem Kennzeichen 23 auch weitere Eigenschaften des Fahrzeugs enthalten, z.B. seine Größe, Form, Achsanzahl usw.

Auf Grundlage der Identitätsdaten 26 können Identitätsprüfungen an Fahrzeugen 2 vorgenommen werden, beispielsweise auf Plausibilität, ob das Fahrzeug, für welches das Kennzeichen zugelassen wurde, auch tatsächlich in die Fahrzeugklasse fällt, die in den Identitätsdaten angegeben ist. Die Anlage 21 kann aber auch feststellen, ob zwei hintereinander auftretende Fahrzeuge 2 ident sind oder nicht, indem sie die Identitätsdaten 26 vergleicht.

Eine bevorzugte Anwendung der Anlage 21 ist z.B. die Diebstahlssicherung von Fahrzeugen an einem Parkplatz, z.B. in Parkhäusern. Die Anlage 21 vergleicht die Identitätsdaten 26 aller ein- und ausfahrenden Fahrzeuge und schlägt Alarm, wenn sich Unstimmigkeiten in den Identitätsdaten 26 ergeben, beispielsweise weil Kennzeichen ummontiert wurden. Zusätzlich kann eine Bildaufnahme des Fahrzeugs mit der Kamera 10 veranlaßt werden, ein Ausfahrtsschranken geschlossen gehalten werden, usw. Die Anlage 21 wird dabei bevorzugt durch Vorfahrt an den Ein- und Ausfahrtsschranken in Betrieb gesetzt. Bevorzugt wird der Lichtmusterprojektor 7 hier impulsweise ("Lichtblitz") zur Lichtschnitt-Klassifizierung des vor dem Schranken anhaltende Fahrzeugs angesteuert.

Die Erfindung ist nicht auf die dargestellten Ausführungsformen beschränkt, sondern umfaßt alle Varianten und Modifikationen, die in den Rahmen der angeschlossenen Ansprüche fallen.

## Patentansprüche

1. Vorrichtung (1) zur Klassifizierung von Objekten (2), insbesondere Fahrzeugen, auf einer Fahrbahn (3), mit einem nach dem Lichtschnitt-Verfahren arbeitenden, auf die Fahrbahn (3) gerichteten Sensor (4), um die Oberflächenkontur eines Objekts (2) zu erfassen, und eine an den Sensor (4) angeschlossene Auswerteeinrichtung (6), welche das Objekt (2) anhand der erfaßten Oberflächenkontur klassifiziert, **dadurch gekennzeichnet, daß** der Sensor (4) einen Lichtmusterprojektor (7), der von einem ersten Ort (8) aus ein Lichtmuster (9) aus einem Lichtgitter, Lichtfransen oder Lichtkreisen auf die Fahrbahn (3) projiziert, und eine Kamera (10) umfaßt, die von einem zweiten Ort (11) aus das projizierte Lichtmuster (9) aufnimmt und aus dessen Verzerrungen die Oberflächenkontur erfaßt.

2. Vorrichtung nach Anspruch 1, **dadurch gekennzeichnet, daß** der Lichtmusterprojektor (7) zusätzlich eine Lichtmarkierung (15, 16) projiziert, welche die Kamera (10) mit aufnimmt.

3. Vorrichtung nach Anspruch 2, **dadurch gekennzeichnet, daß** die Lichtmarkierung (15, 16) eine Beschriftung (15) und/oder ein maschinenlesbarer Code (16) ist, bevorzugt ein Strichcode.

4. Vorrichtung nach einem der Ansprüche 1 bis 3, **dadurch gekennzeichnet, daß** der Sensor (4) zumindest zwei Lichtmusterprojektoren (7) an voneinander verschiedenen ersten Orten aufweist.

5. Vorrichtung nach einem der Ansprüche 1 bis 4, **dadurch gekennzeichnet, daß** der Lichtmusterprojektor (7) ein Laser- oder Leuchtdiodenstrahler ist.

6. Vorrichtung nach einem der Ansprüche 1 bis 5, **dadurch gekennzeichnet, daß** die Kamera (10) eine Verkehrsüberwachungskamera ist.

7. Anlage (21) zur Identitätsprüfung von Fahrzeugen (2), **gekennzeichnet durch**
eine Vorrichtung (1) ausgeführt zur Klassifizierung nach einem der Ansprüche 1 bis 6, um Klassifizierungsdaten (13) eines Fahrzeugs (2) zu erhalten,
eine Vorrichtung ausgeführt zur Kennzeichenerfassung an Fahrzeugen (2), um Kennzeichendaten (24) eines Fahrzeugs (2) zu erhalten,
eine Datenbank (25) ausgeführt zur Verknüpfung der Klassifizierungs- und Kennzeichendaten (12, 24) zu Identitätsdaten (26) eines Fahrzeugs (2), und
eine Auswerteeinrichtung (6), ausgeführt zur Anzeige zweier Fahrzeuge (2) als ident, wenn ihre Identitätsdaten (26) gleich sind.

8. Anlage nach Anspruch 7, **dadurch gekennzeichnet, daß** die Klassifizierungsvorrichtung und die Kennzeichenerfassungsvorrichtung eine gemeinsame Kamera (10) verwenden.

9. Anlage nach Anspruch 7 oder 8, **dadurch gekennzeichnet** und dazu ausgeführt, daß sie die Ein- und Ausfahrt eines Parkplatzes überwacht
und anzeigt, wenn die Identitätsdaten (26) eines ausfahrenden Fahrzeugs (2) von den in der Datenbank (25) gespeicherten Identitätsdaten (26) eines zuvor eingefahrenen Fahrzeugs (2) mit denselben Kennzeichendaten (24) voneinander abweichen.

10. Verfahren zur Klassifizierung von Objekten (2), insbesondere Fahrzeugen, auf einer Fahrbahn (3), mit den Schritten
Projizieren eines Lichtmusters (9) aus einem Lichtgitter, Lichtfransen oder Lichtkreisen auf die Fahrbahn (3) von einem ersten Ort (8) aus,
Aufnehmen des projizierten Lichtmusters (9) von einem zweiten Ort (11) aus, um die Oberflächenkontur eines Objekts (2) aus Verzerrungen des Lichtmusters (9) zu erfassen, und
Klassifizieren des Objekts (2) anhand der erfaßten Oberflächenkontur.

11. Verfahren nach Anspruch 10, **dadurch gekennzeichnet, daß** zusätzlich zu dem Lichtmuster (9) eine Lichtmarkierung (15, 16) projiziert wird, welche mit aufgenommen wird.

12. Verfahren nach Anspruch 11, **dadurch gekennzeichnet, daß** die Lichtmarkierung (15, 16) eine Beschriftung (15) und/oder ein maschinenlesbarer Code (16) ist, bevorzugt ein Strichcode.

13. Verfahren nach einem der Ansprüche 10 bis 12, **dadurch gekennzeichnet, daß** das Lichtmuster und die optionale Lichtmarkierung mit einer Verkehrsüberwachungskamera (10) aufgenommen werden.

14. Verfahren zur Identitätsprüfung von Fahrzeugen, mit den Schritten
Durchführen des Verfahrens nach einem der Ansprüche 10 bis 13 an einem erstauftretenden Fahrzeug (2), um Klassifizierungsdaten (12) des Fahrzeugs (2) zu erhalten, Erfassen von Kennzeichendaten (24) des Fahrzeugs (2) und Verknüpfung der Klassifizierungs- und Kennzeichendaten (12, 24) zu Identitätsdaten (26) des erstauftretenden Fahrzeugs (2),
Durchführen des Verfahrens nach einem der Ansprüche 10 bis 13 an einem zweitauftretenden Fahrzeug (2), um Klassifizierungsdaten (12) des Fahrzeugs (2) zu erhalten, Erfassen von Kennzeichendaten (24) des Fahrzeugs (2) und Verknüpfung der Klassifizierungs- und Kennzeichendaten (12, 24) zu Identitätsdaten (26) des zweitauftretenden Fahrzeugs (2), und
Erkennen des erstauftretenden Fahrzeugs (2) und des zweitauftretenden Fahrzeugs (2) als ident, wenn ihre Identitätsdaten (26) gleich sind.

15. Verfahren nach Anspruch 14, **dadurch gekennzeichnet, daß** damit die Ein- und Ausfahrt eines Parkplatzes überwacht und ein Alarm ausgegeben wird, wenn die Identitätsdaten (26) eines ausfahrenden Fahrzeugs (2) von den Identitätsdaten (26) eines zuvor eingefahrenen Fahrzeugs (2), das dieselben Kennzeichendaten (24) hat, abweichen.

## Claims

1. Device (1) for classifying objects (2), in particular vehicles, on a roadway (3), with a sensor (4), which operates according to the light-section procedure and is directed onto the roadway (3) to detect the surface contour of an object (2), and an evaluation unit (6) connected to the sensor (5) that classifies the object (2) on the basis of the detected surface contour, **characterised in that** the sensor (4) comprises a light pattern projector (7), which projects a pattern of light (9) made up of a grid of light, fringes of light or circles of light from a first location (8) onto the roadway (3), and a camera (10), which records the projected pattern of light (9) from a second location (11) and determines the surface contour from distortions thereof.

2. Device according to claim 1, **characterised in that** the light pattern projector (7) additionally projects a light marking (15, 16), which the camera (10) also records.

3. Device according to claim 2, **characterised in that** the light marking (15, 16) is an inscription (15) and/or a machine-readable code (16), preferably a bar code.

4. Device according to one of claims 1 to 3, **characterised in that** the sensor (4) has at least two light pattern projectors (7) at first locations differing from each other.

5. Device according to one of claims 1 to 4, **characterised in that** the light pattern projector (7) is a laser or light-emitting diode emitter.

6. Device according to one of claims 1 to 5, **characterised in that** the camera (10) is a traffic monitoring camera.

7. Assembly (21) for checking the identity of vehicles (2), **characterised by**
a device (1) configured for classification according to one of claims 1 to 6 to obtain classification data (13) of a vehicle (2),
a device configured for licence plate detection on vehicles (2) to obtain licence plate data (24) of a vehicle (2),
a data bank (25) configured for linking the classification and licence plate data (12, 24) to identity data (26) of a vehicle (2), and
an evaluation unit (6) configured for displaying two vehicles (2) as identical if their identity data (26) are the same.

8. Assembly according to claim 7, **characterised in that** the classification device and the licence plate detection device use a joint camera (10).

9. Assembly according to claim 7 or 8, **characterised in that** and configured that it monitors the entrance and exit of a car park and displays when the identity data (26) of an exiting vehicle (2) differ from the identity data (26) stored in the data bank (25) of a vehicle (2) with the same licence plate data (24) which entered previously.

10. Method for classifying objects (2), in particular vehicles, on a roadway (3), with the steps
projecting a pattern of light (9) made up of a grid of light, fringes of light or circles of light from a first location (8) onto the roadway (3),
recording the projected pattern of light (9) from a second location (11) to determine the surface contour of an object (2) from distortions of the pattern of light (9), and classifying the object (2) on the basis of the detected surface contour.

11. Method according to claim 10, **characterised in that** in addition to the pattern of light (9) a light marking (15, 16) is projected, which is also recorded.

12. Method according to claim 11, **characterised in that** the light marking (15, 16) is an inscription (15) and/or a machine-readable code (16), preferably a bar code.

13. Method according to one of claims 10 to 12, **characterised in that** the pattern of light and the optional light marking are recorded with a traffic monitoring camera (10).

14. Method for checking the identity of vehicles, with the steps:
conducting the method according to one of claims 10 to 13 on a first appearing vehicle (2) to obtain classification data (12) of the vehicle (2),
detecting licence plate data (24) of the vehicle (2) and
linking the classification and licence plate data (12, 24) to obtain identity data (26) of the first appearing vehicle (2),
conducting the method according to one of claims 10 to 13 on a second appearing vehicle (2) to obtain classification data (12) of the vehicle (2),
detecting licence plate data (24) of the vehicle (2) and
linking the classification and licence plate data (12, 24) to obtain identity data (26) of the second appearing vehicle (2), and
recognising the first appearing vehicle (2) and the second appearing vehicle (2) as identical if their identity data (26) are the same.

15. Method according to claim 14, **characterised in that** by this method the entrance and exit of a car park are monitored and an alarm emitted if the identity data (26) of an existing vehicle (2) differ from the identity data (26) of a vehicle (2) with the same licence plate data (24) which entered previously.

## Revendications

1. Dispositif (1) de classification d'objets (2), en particulier de véhicules, sur une voie de circulation (3), avec un capteur (4) dirigé sur la voie de circulation (3) et fonctionnant selon un procédé de coupe lumineuse, afin de détecter le contour de surface d'un objet (2), et un système d'analyse (6) qui est raccordé au capteur (4) et qui classifie l'objet (2) à l'aide du contour de surface détecté, **caractérisé en ce que** le capteur (4) comporte un projecteur de motif lumineux (7) qui projette depuis un premier lieu (8) un motif lumineux (9) composé d'une grille lumineuse, de franges lumineuses ou de cercles lumineux, sur la voie de circulation (3), et une caméra (10) qui enregistre depuis un deuxième lieu (11) le motif lumineux (9) projeté et détecte le contour de surface à partir de ses déformations d'image.

2. Dispositif selon la revendication 1, **caractérisé en ce que** le projecteur de motif lumineux (7) projette en plus une marque lumineuse (15, 16) que la caméra (10) enregistre également.

3. Dispositif selon la revendication 2, **caractérisé en ce que** la marque lumineuse (15, 16) est une inscription (15) et/ou un code lisible par machine (16), de préférence un code à barres.

4. Dispositif selon l'une quelconque des revendications 1 à 3, **caractérisé en ce que** le capteur (4) comporte au moins deux projecteurs de motif lumineux (7) en des premiers lieux différents les uns des autres.

5. Dispositif selon l'une quelconque des revendications 1 à 4, **caractérisé en ce que** le projecteur de motif lumineux (7) est une source de rayonnement à diodes luminescentes ou laser.

6. Dispositif selon l'une quelconque des revendications 1 à 5, **caractérisé en ce que** la caméra (10) est une caméra de surveillance de la circulation.

7. Installation (21) de contrôle d'identité de véhicules (2), **caractérisée par**
un dispositif (1) conçu pour la classification selon l'une des revendications 1 à 6 et servant à obtenir des données de classification (13) d'un véhicule (2),
un dispositif conçu pour la détection d'identifiant sur des véhicules (2) et servant à obtenir des données d'identification (24) d'un véhicule (2),
une banque de données (25) conçue pour la combinaison des données de classification et d'identification (12, 24) à des données d'identité (26) d'un véhicule (2), et
un système d'analyse (6) conçu pour afficher que deux véhicules (2) sont identiques lorsque leurs données d'identité (26) sont identiques.

8. Installation selon la revendication 7, **caractérisée en ce que** le dispositif de classification et le dispositif de détection d'identifiant emploient une caméra commune (10).

9. Installation selon la revendication 7 ou 8, **caractérisée en ce que** et conçue pour ce que l'entrée et la sortie d'un parc de stationnement soient surveillées et affichées lorsque les données d'identité (26) d'un véhicule sortant (2) divergent des données d'identité (26), enregistrées dans la banque de données (25), d'un véhicule entré auparavant (2) ayant les mêmes données d'identification (24).

10. Procédé de classification d'objets (2), en particulier de véhicules, sur une voie de circulation (3), comportant les étapes consistant à :
projeter un motif lumineux (9) composé d'une grille lumineuse, de franges lumineuses ou de cercles lumineux sur la voie de circulation (3) depuis un premier lieu (8),
enregistrer le motif lumineux (9) projeté depuis un deuxième lieu (11) afin de détecter le contour de surface d'un objet (2) à partir de déformations d'image du motif lumineux (9), et
classifier l'objet (2) à l'aide du contour de surface détecté.

11. Procédé selon la revendication 10, **caractérisé en ce que**, en plus du motif lumineux (9), il est projeté une marque lumineuse (15, 16) qui est également enregistrée.

12. Procédé selon la revendication 11, **caractérisé en ce que** la marque lumineuse (15, 16) est une inscription (15) et/ou un code lisible par machine (16), de préférence un code à barres.

13. Procédé selon l'une quelconque des revendications 10 à 12, **caractérisé en ce que** le motif lumineux et la marque lumineuse optionnelle sont enregistrés avec une caméra de surveillance de la circulation (10).

14. Procédé de contrôle d'identité de véhicules, comportant les étapes consistant à :
exécuter le procédé selon l'une quelconque des revendications 10 à 13 sur un véhicule apparaissant en premier (2) afin d'obtenir des données de classification (12) du véhicule (2), détecter des données d'identification (24) du véhicule (2) et combiner les données de classification et d'identification (12, 24) en des données d'identité (26) du véhicule apparaissant en premier (2),
exécuter le procédé selon l'une quelconque des revendications 10 à 13 sur un véhicule apparaissant en deuxième (2) afin d'obtenir des données de classification (12) du véhicule (2), détecter des données d'identification (24) du véhicule (2) et combiner les données de classification et d'identification (12, 24) en des données d'identité (26) du véhicule apparaissant en deuxième (2), et
reconnaître que le véhicule apparaissant en premier (2) et le véhicule apparaissant en deuxième (2) sont identiques lorsque leurs données d'identité (26) sont identiques.

15. Procédé selon la revendication 14, **caractérisé en ce que** l'entrée et la sortie d'un parc de stationnement sont surveillées par le procédé et qu'une alarme est émise lorsque les données d'identité (26) d'un véhicule sortant (2) divergent des données d'identité (26) d'un véhicule entré auparavant (2) qui a les mêmes données d'identification (24).
